# EUROPÄISCHE PATENTSCHRIFT

(11) **EP 1 106 213 B1**
(45) Veröffentlichungstag und Bekanntmachung des Hinweises auf die Patenterteilung: **09.03.2005**
(21) Anmeldenummer: 00126777.2
(22) Anmeldetag: 06.12.2000
(51) Int. Cl.: A63B 29/00, A63B 69/00

(54) **Bekletterbare Vorrichtung und Verfahren zu ihrer Herstellung**
Climbing wall and its method of construction
Mur d'escalade et méthode pour sa construction

(30) Priorität: 09.12.1999 DE 19959529
(43) Veröffentlichungstag der Anmeldung: 13.06.2001
(73) Patentinhaber: Offermann, Achim, 52076 Aachen (DE)
(72) Erfinder: Offermann, Achim, 52076 Aachen (DE)
(74) Vertreter: Jostarndt, Hans-Dieter, Dr. Dipl.-Phys.

(56) Entgegenhaltungen:
- DE-A- 3 739 702
- FR-A- 2 671 016
- FR-A- 2 686 024

## Beschreibung

Die Erfindung betrifft eine bekletterbare Vorrichtung.

Die Erfindung betrifft ferner ein Verfahren zur Herstellung einer bekletterbaren Vorrichtung.

Der Klettersport ist eine beliebte Freizeitbeschäftigung. Aus vielfachen Gründen besteht ein Bedürfnis, diese Sportart an künstlich geschaffenen Vorrichtungen auszuüben. Diese machen es möglich, den Klettersport ohne Beschränkungen hinsichtlich des Ausübungsortes oder des Wetters auszuüben. Ein weiterer Vorteil künstlicher Klettervorrichtungen ist, dass die Umwelt geschont wird.

Eine gattungsgemäße Vorrichtung ist aus der Deutschen Offenlegungsschrift DE 43 12 70 A1 bekannt.

Diese bekannte Vorrichtung zeichnet sich dadurch aus, dass einzelne Module steif ausgebildet sind und durch einen zusätzlichen versteifenden umlaufenden Rahmen zu einer Kletterwand verbindbar sind.

Die französische Patentanmeldung 90 166 22 offenbart eine Kletterwand, welche aus einer aufgeblasenen Folie besteht, die einen Kubus bildet und auf deren Hauptseite Klettergriffe angebracht sind.

Die französische Patentanmeldung 92 00510 zeigt eine Kletterwand, bei der Klettergriffe auf einer Folie angebracht sind, die als Laufband um zwei Rollen geführt wird.

In der DE 37 39 702 wird ebenfalls eine Kletterwand offenbart, bei der Klettergriffe auf einer Folie angebracht sind, die als Laufband um zwei Rollen geführt wird, die daraus gebildete Wand ist jedoch zusätzlich in ihrer Neigung verstellbar.

Der Erfindung liegt die Aufgabe zugrunde, eine gattungsgemäße Vorrichtung zu schaffen, die leicht von einem Ort zum anderen zu transportieren ist.

Erfindungsgemäß wird diese Aufgabe dadurch gelöst, dass eine gattungsgemäße Vorrichtung so gestaltet wird, dass sie wenigstens eine Plane aufweist, die faltbar ist und dass die Plane wenigstens abschnittsweise mit einer rahmenartigen Haltevorrichtung verbunden ist, die klappbar ist.

Hierdurch wird eine bekletterbare Vorrichtung geschaffen, die vielseitig einsetzbar ist. Durch eine geeignete Wahl der Größe der Plane kann die Vorrichtung an vielseitige Bedürfnisse von Benutzern angepasst werden. So ist es beispielsweise möglich, ein Modul beziehungsweise die Vorrichtung transportabel zu gestalten. Bei einer geringeren Größe der Plane kann die Vorrichtung beispielsweise in normalen Räumen wie Wohnungen oder Ladenlokalen eingesetzt werden. Größere Planen, beziehungsweise Vorrichtungen, die mehrere Planen enthalten, eignen sich besonders für den Einsatz in größeren Räumen oder im Freien. Bevorzugte Einsatzorte sind Schulen, Turnhallen und Schwimmbäder. Bei anderen Einsatzorten wie Fitnessstudios können Planen in verschiedenen Größen zum Einsatz kommen.

Zweckmäßigerweise ist die Plane so gestaltet, dass sie selbst die für ihre Bekletterbarkeit erforderliche Stabilität aufweist.

Vorzugsweise ist die Vorrichtung so gestaltet, dass die Plane mit Befestigungsmitteln für die Aufnahme der Klettergriffe versehen ist.

Es ist besonders vorteilhaft, dass die Plane faltbar und/oder aufrollbar ist. Hierdurch ist es möglich, die Plane schnell von einem Ort zu einem anderen Ort zu transportieren und/oder an einem Einsatzort vor einer unbefugten Benutzung zu schützen. Ein Schutz vor einer unbefugten Benutzung kann auch dadurch erzielt werden, dass wenigstens ein Flächenbereich der Plane abtrennbar ist.

Die Stabilität des Moduls beziehungsweise der mit ihm hergestellten Klettervorrichtung kann dadurch erhöht werden, dass die Plane wenigstens bereichsweise mit mindestens einem Verstärkungsmittel verbunden ist.

Eine weitere Erhöhung der Stabilität lässt sich vorteilhafterweise dadurch erreichen, dass das Verstärkungsmittel flächig ausgebildet ist.

Eine besonders leichte und robuste Ausführungsform des Moduls beziehungsweise der Vorrichtung zeichnet sich dadurch aus, dass das Verstärkungsmittel im Wesentlichen eine Streifenform aufweist.

Eine weitere Verbesserung der Herstellbarkeit und der Handhabbarkeit lässt sich dadurch erreichen, dass das Verstärkungsmittel wenigstens ein Gurtband umfasst.

Hierbei ist es besonders zweckmäßig, dass sich wenigstens einige der Befestigungsmittel für die Klettergriffe in Kontakt mit dem Verstärkungsmittel befinden.

Als Material für die Plane eignen sich grundsätzlich alle Stoffe, die eine ausreichende Reißfestigkeit aufweisen. Vorzugsweise werden Stoffe eingesetzt, die einfach erhältlich sind und die einfache Erhältlichkeit mit einer geeigneten Zuschneidbarkeit und einer hohen chemischen und mechanischen Beständigkeit vereinigen.

Beispiele für derartige Materialien sind Polyester und PVC.

Zweckmäßigerweise weist das Modul wenigstens ein Aufhängungsmittel auf.

In einem einfachen doch zugleich zweckmäßigen Fall ist das Aufhängemittel eine Öse.

In der Öse können geeignete Haltemittel wie Seile aus elastischem oder nicht elastischem Material befestigt werden.

Eine besonders zweckmäßige Ausführungsform der Erfindung zeichnet sich dadurch aus, dass die Plane in einem Rahmen aufgespannt ist. Der Rahmen erhöht sowohl die mechanische Stabilität als auch die Transportfähigkeit der Vorrichtung.

Eine weitere Verbesserung der Transportierbarkeit lässt sich dadurch erzielen, dass der Rahmen klappbar gestaltet ist.

Der Nutzwert kann dadurch erhöht werden, dass der bekletterbaren Vorrichtung wenigstens an einer Stelle Flüssigkeit, insbesondere Wasser, zugeführt wird.

Eine weitere Erhöhung des Nutzwertes kann dadurch erzielt werden, dass die Flüssigkeit im Bereich der Hauptfläche zugeführt wird.

Ferner ist es zweckmäßig, ein Verfahren zur Herstellung einer bekletterbaren Vorrichtung so durchzuführen, dass eine Plane mit Befestigungsmitteln für Haltegriffe und/oder mit Haltegriffen versehen wird.

Dabei ist es vorteilhaft, dass die Plane mit wenigstens einem Verstärkungsmittel versehen wird.

Hierbei ist es besonders zweckmäßig, dass die Befestigungsmittel und/oder die Klettergriffe im Bereich des Verstärkungsmaterials aufgebracht werden.

Es ist besonders vorteilhaft, dass Gurtbänder als Verstärkungsmittel aufgebracht werden und dass die Befestigungsmittel und/oder die Klettergriffe mit den Gurtbändern verbunden werden.

Ein weiterer Gegenstand der Erfindung ist, ein Verfahren zur Herstellung einer bekletterbaren Vorrichtung so durchzuführen, dass ein erfindungsgemäßes Modul an einer Haltevorrichtung aufgehängt wird.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Zeichnung.

Die Zeichnung zeigt eine Aufsicht auf ein für eine Herstellung einer bekletterbaren Vorrichtung besonders zweckmäßiges erfindungsgemäßes Modul.

Das Modul besteht aus einer Plane 10, die mit Klettergriffen 20 versehbar ist. Die Stabilität der Plane 10 kann durch einen oder mehrere, nicht dargestellte Stäbe erhöht werden.

Die Klettergriffe 20 befinden sich vorzugsweise auf einem geeigneten Befestigungsmittel, wobei das Befestigungsmittel im dargestellten Fall aus mehreren Gurtbändern besteht, die vorzugsweise parallel zueinander auf der Plane aufgebracht sind.

Die Haltegriffe sind über ein oder mehrere mechanische Verbindungsmittel, im einfachsten Fall Schrauben, mit der Plane verbunden. Hierbei ist es zweckmäßig, dass die Plane an den Orten, an denen die Haltegriffe befestigt sind, verstärkt ist. Diese Verstärkung erfolgt beispielsweise durch eine oder mehrere Unterlegscheiben oder durch Flachstahl. Hierdurch werden die Haltegriffe gekontert. Eine besonders einfache und zweckmäßige Konterung erfolgt dadurch, dass die Haltegriffe sich auf beiden Haupflächen der Plane an gleichen Positionen befinden.

Das Modul ist in seinem oberen Bereich an einer Öse 40 aufhängbar.

Das Modul kann einfach transportiert werden und so zu einem Einsatzort gebracht werden.

Für den Fall, dass es erwünscht ist, dass das Modul an einem Einsatzort verbleibt, kann die Plane in Zeiten, in denen sie nicht genutzt werden muss, beziehungsweise in denen ihre Benutzung unerwünscht beziehungsweise verboten ist, aus dem Zugänglichkeitsbereich potentieller Benutzer entfernt werden.

Dies geschieht beispielsweise dadurch, dass die Plane aufgerollt wird. Ein derartiges Aufrollen ist insbesondere dann zweckmäßig, wenn die Klettergriffe verhältnismäßig klein gegenüber der Ausdehnung der Plane sind.

Falls die Klettergriffe jedoch eine größere Ausdehnung aufweisen, ist es auch möglich, die Plane lediglich teilweise anzuheben, so dass auch in diesem Fall eine Elastizität der Plane eine Veränderbarkeit des Moduls, beziehungsweise der mit Hilfe des Moduls hergestellten Vorrichtung bewirkt.

Im dargestellten Fall besteht die Plane aus Polyäthylen oder PVC. Die Elastizität der Plane erhöht auch den Freizeitwert für die Benutzer, weil bei einer Bekletterung der Tragewand ein zusätzlicher Freiheitsgrad darin besteht, dass der Klettervorgang in Abhängigkeit von einer Einstellung der Elastizität der Plane von einer den Spass des Benutzers erhöhenden Schaukelbewegung unterstützt werden kann.

### Bezugszeichenliste:

- 10: Plane 10
- 20: Klettergriffe
- 40: Öse

## Patentansprüche

1. Bekletterbare Vorrichtung,
**dadurch gekennzeichnet,**
**dass** sie wenigstens eine Plane aufweist, wobei auf wenigstens einer Hauptfläche der Plane Klettergriffe befestigt sind und dass die Plane faltbar und/oder aufrollbar ist und dass die Plane wenigstens abschnittsweise mit einer rahmenartigen Haltevorrichtung verbunden ist, die klappbar ist.

2. Vorrichtung nach Anspruch 1,
**dadurch gekennzeichnet,**
**dass** die Plane mit Befestigungsmitteln für die Aufnahme der Klettergriffe versehen ist.

3. Vorrichtung nach einem oder mehreren der vorangegangenen Ansprüche,
**dadurch gekennzeichnet,**
**dass** die Plane wenigstens bereichsweise mit mindestens einem Verstärkungsmittel verbunden ist.

4. Vorrichtung nach Anspruch 3,
**dadurch gekennzeichnet,**
**dass** das Verstärkungsmittel flächig ausgebildet ist.

5. Vorrichtung nach Anspruch 4,
**dadurch gekennzeichnet,**
**dass** das verstärkungsmittel im Wesentlichen eine Streifenform aufweist.

6. Vorrichtung nach Anspruch 5,
**dadurch gekennzeichnet,**
**dass** das Verstärkungsmittel wenigstens ein Gurtband umfasst.

7. Vorrichtung nach einem oder beiden der Ansprüche 5 oder 6,
**dadurch gekennzeichnet,**
**dass** sie mehrere Verstärkungsmittel enthält, wobei wenigstens einige der Verstärkungsmittel im Wesentlichen parallel zueinander ausgerichtet sind.

8. Vorrichtung nach einem oder mehreren der Ansprüche 3 bis 7,
**dadurch gekennzeichnet,**
**dass** wenigstens ein Verstärkungsmittel sich in wenigstens einem Randbereich der Plane befindet.

9. Vorrichtung nach einem oder mehreren der Ansprüche 3 bis 8,
**dadurch gekennzeichnet,**
**dass** sich wenigstens einige der Befestigungsmittel für die Klettergriffe in Kontakt mit dem Verstärkungsmittel befinden.

10. Vorrichtung nach einem oder mehreren der vorangegangenen Ansprüche,
**dadurch gekennzeichnet,**
**dass** die Plane wenigstens bereichsweise eine Polyester-Verbindung enthält.

11. Vorrichtung nach einem oder mehreren der vorangegangenen Ansprüche,
**dadurch gekennzeichnet,**
**dass** die Plane wenigstens bereichsweise eine Poly-vinylchlorid-Verbindung enthält.

12. Vorrichtung nach einem oder mehreren der vorangegangenen Ansprüche,
**dadurch gekennzeichnet,**
**dass** die Plane wenigstens bereichsweise eine Poly-ethylen-Verbindung enthält.

13. Vorrichtung nach einem oder mehreren der Ansprüche 1 bis 12,
**dadurch gekennzeichnet,**
**dass** es wenigstens ein Aufhängungsmittel enthält.

14. Vorrichtung nach Anspruch 13,
**dadurch gekennzeichnet,**
**dass** das Aufhängungsmittel wenigstens eine Öse enthält.

15. Vorrichtung nach einem oder mehreren der Ansprüche 1 bis 14,
**dadurch gekennzeichnet,**
**dass** die Klettergriffe an beiden Hauptflächen der Plane befestigt sind.

16. Vorrichtung nach einem oder mehreren der vorangegangenen Ansprüche,
**dadurch gekennzeichnet,**
**dass** ihr wenigstens an einer Stelle Flüssigkeit, insbesondere Wasser, zugeführt wird.

17. Vorrichtung nach Anspruch 16,
**dadurch gekennzeichnet,**
**dass** die Flüssigkeit im Bereich der Hauptfläche zugeführt werden kann.

18. Verfahren zur Herstellung einer bekletterbaren Vorrichtung,
**dadurch gekennzeichnet,**
**dass** ein Modul hergestellt wird, wobei eine Plane mit Befestigungsmitteln für Haltegriffe und/oder mit Haltegriffen versehen wird, in einem klappbaren Rahmen eingespannt wird, und dass das Modul an einer Haltevorrichtung aufgehängt wird.

19. Verfahren nach Anspruch 18,
**dadurch gekennzeichnet,**
**dass** die Plane mit wenigstens einem Verstärkungsmittel versehen wird.

20. Verfahren nach Anspruch 19,
**dadurch gekennzeichnet,**
**dass** die Befestigungsmittel und/oder die Klettergriffe im Bereich des Verstärkungsmaterials aufgebracht werden.

21. Verfahren nach Anspruch 20,
**dadurch gekennzeichnet,**
**dass** Gurtbänder als Verstörkungsmittel aufgebracht werden und dass die Befestigungsmittel und/oder die Klettergriffe mit den Gurtbändern verbunden werden.

22. Verfahren nach einem oder mehreren der Ansprüche 18 bis 21,
**dadurch gekennzeichnet,**
**dass** das Modul von der Haltevorrichtung herabhängt.

23. Verfahren nach einem oder mehreren der Ansprüche 18 bis 22,
**dadurch gekennzeichnet,**
**dass** das Modul an wenigstens zwei einander im Wesentlichen gegenüberliegenden Seiten aufgehängt wird.

## Claims

1. A climbable device,
**characterized in that**
it has at least one tarpaulin, whereby climbing handholds are affixed to at least one main surface of the tarpaulin, and **in that** the tarpaulin can be folded up and/or rolled up, and **in that** the tarpaulin is attached, at least in sections, to a frame-like holding device that is collapsible.

2. The device according to Claim 1,
**characterized in that**
the tarpaulin is fitted with attachment means that serve to receive the climbing handholds.

3. The device according to one or more of the preceding claims,
**characterized in that**
at least parts of the tarpaulin are attached to at least one reinforcement means.

4. The device according to Claim 3,
**characterized in that**
the reinforcement means is configured so as to be flat.

5. The device according to Claim 4,
**characterized in that**
the reinforcement means is essentially in the form of strips.

6. The device according to Claim 5,
**characterized in that**
the reinforcement means comprises at least one strip of webbing.

7. The device according to one or both of Claims 5 or 6,
**characterized in that**
it comprises several reinforcement means, whereby at last some of the reinforcement means are aligned essentially parallel to each other.

8. The device according to one or more of Claims 3 to 7,
**characterized in that**
at least one reinforcement means is located in at least one edge area of the tarpaulin.

9. The device according to one or more of Claims 3 to 8,
**characterized in that**
at least some of the attachment means for the climbing handholds are in contact with the reinforcement means.

10. The device according to one or more of the preceding claims,
**characterized in that**
the tarpaulin contains a polyester compound, at least in some areas.

11. The device according to one or more of the preceding claims,
**characterized in that**
the tarpaulin contains a polyvinyl chloride compound, at least in some areas.

12. The device according to one or more of the preceding claims,
**characterized in that**
the tarpaulin contains a polyethylene compound, at least in some areas.

13. The device according to one or more of Claims 1 to 12,
**characterized in that**
it contains at least one hanging means.

14. The device according to Claim 13,
**characterized in that**
the hanging means contains at least one grommet.

15. The device according to one or more of Claims 1 to 14,
**characterized in that**
the climbing handholds are affixed/ to both main surfaces of the tarpaulin.

16. The device according to one or more of the preceding claims,
**characterized in that**
liquid, especially water, flows over it, at least in one place.

17. The device according to Claim 16,
**characterized in that**
the liquid can flow over the main surface area.

18. A method for the production of a climbable device,
**characterized in that**
a module is produced, whereby a tarpaulin is fitted with attachment means for holding handholds and/or is fitted with holding handholds, **in that** it is stretched in a collapsible frame and **in that** the module is hung onto a holding device.

19. The method according to Claim 18,
**characterized in that**
the tarpaulin is provided with at least one reinforcement means.

20. The method according to Claim 19,
**characterized in that**
the attachment means and/or the climbing handholds are affixed in the area of the reinforcement material.

21. The method according to Claim 20,
**characterized in that**
webbing is provided as the reinforcement means and **in that** the attachment means and/or the climbing handholds are connected to the straps.

22. The method according to one or more of Claims 18 to 21,
**characterized in that**
the module hangs down from the holding device.

23. The method according to one or more of claims 18 to 22,
**characterized in that**
the module is hung on at least two sides that are essentially opposite from each other.

## Revendications

1. Un dispositif grimpéable,
**caractérisé en ce que**
il présente au moins une bâche, tandis que des attelles sont fixées sur au moins une surface principale de la bâche, et que la bâche est pliable et/ou enroulable et que la bâche est liée au mois par sections à un dispositif de manière de cadre qui est pliable.

2. Dispositif selon la revendication 1,
**caractérisé en ce que**
la bâche est équipée des moyens de fixation pour la réception des attelles d'escalade.

3. Dispositif selon une ou plusieurs des revendications précédentes,
**caractérisé en ce que**
la bâche est liée au minimum par sections à au mois un moyen de renforcement.

4. Dispositif selon la revendication 3,
**caractérisé en ce que**
le moyen de renforcement est formé d'une manière plane.

5. Dispositif selon la revendication 4,
**caractérisé en ce que**
le moyen de renforcement montre pour l'essentiel une forme de bande.

6. Dispositif selon la revendication 5,
**caractérisé en ce que**
le moyen de renforcement comprend au moins un ruban de courroie.

7. Dispositif selon une ou deux des revendications 5 ou 6,
**caractérisé en ce que**
il contient plusieurs moyens de renforcement, tandis que au moins quelques-uns des moyens de renforcement sont alignés essentiellement d'une manière parallèle les uns aux autres.

8. Dispositif selon une ou plusieurs des revendications 3 à 7,
**caractérisé en ce que**
au minimum un moyen de renforcement se trouve dans au moins un secteur marginal de la bâche.

9. Dispositif selon une ou plusieurs des revendications 3 à 8,
**caractérisé en ce que**
au mois quelques-uns des moyens de fixation pour les attelles d'escalade se trouvent en contacte avec le moyen de renforcement.

10. Dispositif selon une ou plusieurs des revendications précédentes,
**caractérisé en ce que**
la bâche contient au mois par sections une liaison polyester.

11. Dispositif selon une ou plusieurs des revendications précédentes,
**caractérisé en ce que**
la bâche contient au moins par sections une liaison chlorure de polyvinyle.

12. Dispositif selon une ou plusieurs des revendications précédentes,
**caractérisé en ce que**
la bâche contient au moins par sections une liaison polyéthylène.

13. Dispositif selon une ou plusieurs des revendications 1 à 12,
**caractérisé en ce que**
il contient au moins un moyen de suspension.

14. Dispositif selon la revendication 13,
**caractérisé en ce que**
le moyen de suspension contient au moins un oeillet.

15. Dispositif selon une ou plusieurs des revendications 1 à 14,
**caractérisé en ce que**
les attelles d'escalade sont fixées à les deux surfaces principales de la bâche.

16. Dispositif selon une ou plusieurs des revendications précédentes,
**caractérisé en ce que**
il peut être alimenté en liquide, en particulier en eau, à au moins un endroit.

17. Dispositif selon la revendication 16,
**caractérisé en ce que**
le liquide peut être alimenté au secteur de la surface principale.

18. Procédé pour la fabrication d'un dispositif grimpéable,
**caractérisé en ce que**
un module est fabriqué, tandis que une bâche est équipée avec des moyens de fixation pour des poignées et/ou avec des poignées, tendu dans un cadre pliable, et que le module est suspendu à un dispositif de serrage.

19. Procédé selon la revendication 18,
**caractérisé en ce que**
la bâche est équipée avec au mois un moyen de renforcement.

20. Procédé selon la revendication 19,
**caractérisé en ce que**
les moyens de fixation et/ou les attelles d'escalade sont mis au secteur du moyen de renforcement.

21. Procédé selon la revendication 20,
**caractérisé en ce que**
des rubans de courroie sont mis comme moyens de renforcement et que les moyens de fixation et/ou les attelles d'escalade sont liés avec les rubans de courroie.

22. Procédé selon une ou plusieurs des revendications 18 à 21,
**caractérisé en ce que**
le module suspend d'un dispositif de serrage.

23. Procédé selon une ou plusieurs des revendications 18 à 22,
**caractérisé en ce que**
le module est suspendu à au moins deux côtés opposés l'un à l'autre pour l'essentiel.
